# FASCICULE DE BREVET EUROPEEN

(11) **EP 1 093 560 B1**
(45) Date de publication et mention de la délivrance du brevet: **26.03.2003**
(21) Numéro de dépôt: 99925058.2
(22) Date de dépôt: 08.06.1999
(51) Int. Cl.: F27B 13/02

(54) **FOUR A FEU TOURNANT A FLUX CENTRAL TUBULAIRE**
RINGKAMMEROFEN MIT TUBULARER ZENTRALGASSTRÖMUNG
RING TYPE FURNACE

(30) Priorité: 11.06.1998 FR 9807536
(43) Date de publication de la demande: 25.04.2001
(73) Titulaire: ALUMINIUM PECHINEY, 75218 Paris Cedex 16 (FR)
(72) Inventeur: ROTGER, Jean-Christophe, F-38500 Voiron (FR); DREYER, Christian, F-73300 Sint Jean de Maurienne (FR)
(74) Mandataire: Marsolais, Richard
(86) Numéro de dépôt international: FR9901339
(87) Numéro de publication internationale: WO99064804

(56) Documents cités:
- DE-C- 468 252
- FR-A- 2 600 152
- GB-A- 2 129 918
- US-A- 1 351 305

## Description

### Domaine de l'invention

L'invention concerne les chambres de four à feu tournant utilisés pour la cuisson de blocs carbonés, et plus particulièrement les fours à chambre de type ouvert.

### Etat de la technique

Les fours à feu tournant à chambre de type ouvert sont bien connus en eux-mêmes et décrits notamment dans les demandes de brevets FR 2 600 152 (correspondant au brevet américain US 4 859 175) et WO 91/19147. Dans ces fours, un flux gazeux constitué d'air et/ou des gaz de combustion circule, dans la succession de chambres actives, dans le sens long du four, dans une succession de cloisons chauffantes creuses qui communiquent entre elles d'une chambre à l'autre, chaque chambre étant constituée par la juxtaposition dans le sens travers du four, en alternance, de ces cloisons chauffantes et d'alvéoles dans lesquelles sont empilés les blocs carbonés à cuire. Ce flux gazeux est soufflé en amont des chambres actives et est aspiré en aval de ces chambres.

Une cloison creuse d'une chambre se présente typiquement sous la forme d'un parallélépipède rectangle de 5 m de longueur (sens long du four), 5 m de hauteur et de 0,5 m de largeur (sens travers du four) soit 0,3 m de veine gazeuse et 2 fois 0,1 m de paroi), subdivisé en 4 " puits " verticaux grâce à 3 chicanes verticales disposées dans le sens travers, chaque puits étant délimité soit par deux chicanes, soit par une chicane et un des murs de la chambre, de manière à augmenter le parcours moyen de l'air de refroidissement ou des gaz de combustion dans ladite cloison et, en outre, à assurer un écartement constant entre les parois longitudinales de la cloison.

Outre les chicanes, des entretoises sont disposées également dans le sens travers, notamment entre lesdites chicanes, pour assurer un écartement constant entre les parois longitudinales de la cloison.

### Problème posé

Une préoccupation constante du fabricant de blocs carbonés cuits est - à qualité constante - de diminuer les coûts de production de ces blocs carbonés cuits et les coûts d'investissement et/ou d'entretien des fours servant à leur fabrication, notamment en augmentant la durée de vie des éléments réfractaires des fours.

Une autre préoccupation est d'améliorer la qualité de ces blocs carbonés cuits, en particulier d'améliorer la constance de qualité et l'homogénéité des performances au sein d'un même bloc carboné et d'un bloc à l'autre.

Dans ce but, la demanderesse a eu l'idée de modéliser la circulation des fluides gazeux dans les cloisons de fours existants, connaissant les dimensions et emplacements des chicanes et entretoises.

D'une part, elle a eu la surprise de constater que, dans les cloisons creuses selon l'état de l'art, la répartition du flux gazeux était loin d'être homogène et uniforme, de sorte que, en régime permanent, la majeure partie du flux ou du débit gazeux s'écoulait selon des chemins préférentiels, laissant une part non négligeable des parois de la cloison sans contact avec ledit flux gazeux. Or, ces parois séparent les blocs carbonés des alvéoles dudit flux gazeux de chauffage ou refroidissement et assurent l'échange thermique entre flux gazeux et blocs carbonés. On comprend mieux dès lors que cette hétérogénéité thermique des parois puisse, soit entraîner une qualité variable des blocs carbonés, soit nécessiter - ce qui est en pratique le cas - une augmentation de la puissance de chauffage ou de refroidissement de manière à ce que, même les blocs placés en position défavorable sur le plan de l'échange thermique, puissent satisfaire aux exigences de qualité requises.

D'autre part, la modélisation a aussi mis en lumière la perte de charge importante du flux gazeux à cause de la présence de chicanes, ce qui a pour double conséquence d'une part d'augmenter l'énergie nécessaire pour faire circuler le flux gazeux dans la succession de cloisons, et d'autre part d'augmenter la surpression ou la dépression correspondante dans lesdites cloisons, ce qui entraîne une augmentation des fuites thermiques dans un sens ou dans l'autre (de ladite cloison vers l'extérieur ou de l'extérieur vers ladite cloison), et donc l'énergie consommée.

En outre, comme les cloisons sont soumises fréquemment à de grand écarts de température et qu'elles se détériorent en conséquence bien qu'elles soient faites en briques réfractaires, elles doivent être remplacées périodiquement. La demanderesse a donc aussi recherché les moyens pour avoir un four plus économique, non seulement en coût de fonctionnement, mais aussi en coût d'entretien ou d'investissement.

Enfin, elle a essayé de concevoir des moyens pour résoudre ces problèmes (répartition de flux gazeux hétérogène au sein des cloisons, ...), non seulement de manière à concevoir de nouveaux fours ne présentant pas les inconvénients des fours connus, mais encore et surtout de manière à pouvoir adapter et modifier les fours anciens existants, et obtenir des fours plus économiques à la fois en coûts de fonctionnement et en coûts d'entretien. Compte tenu de la validité de la modélisation reconnue par la demanderesse, et de la difficulté et du coût très élevé de toute expérimentation avec des fours réels, la demanderesse a recherché la solution au problème posé à l'aide de ces mêmes instruments de modélisation qui ont permis de découvrir l'origine des problèmes à résoudre.

### Description de l'invention

Selon l'invention, le four à feu tournant à chambres de type ouvert pour la cuisson de blocs carbonés comprend, dans le sens long X du four, une succession de chambres séparées par des murs transversaux munis d'ouvertures, chacune des chambres comprenant, dans le sens travers Y du four, une alternance de cloisons creuses assurant la circulation d'un flux gazeux de réchauffage de gaz de combustion ou un flux gazeux d'air de refroidissement, et d'alvéoles contenant les blocs carbonés à cuire, chacune desdites cloisons creuses d'une chambre étant en communication avec une cloison d'une chambre en amont et/ou une cloison d'une chambre en aval, de manière à former un conduit assurant la circulation dudit flux gazeux, d'amont en aval, dans le sens long X sur l'ensemble des chambres simultanément en activité pour ledit feu tournant, chacune desdites cloisons d'une chambre comprenant, dans le plan X-Z, deux parois latérales verticales, et, dans le sens travers Y, des éléments assurant la déflexion dudit flux gazeux parcourant ladite cloison et maintenant un écartement constant desdites parois latérales, et est caractérisé en ce que chaque cloison comprend un moyen pour conserver, sur une longueur L' égale au moins un tiers de la longueur L de ladite cloison et, typiquement, par un choix approprié desdits éléments assurant ladite déflexion, un flux gazeux de débit D réparti de manière homogène sur la totalité de la section droite S de ladite cloison dans le plan Y-Z, avec un niveau d'homogénéité de ladite répartition du débit D défini par l'expression " 2y.D - 0,5y.D / y.S ", où " 2y.D - 0,5y.D " désigne l'étendue de la plage du débit D correspondant à une fraction y de ladite section droite S, et où y est au plus égal à 0,25.

Par rapport à l'état de la technique, l'invention se distingue par la suppression des chicanes verticales, généralement au nombre de trois par cloison creuse.

Selon l'état de la technique, si on désigne par L la longueur de la cloison creuse dans le sens X, par H sa hauteur dans le sens Z, et si, en première approximation, on assimile la hauteur C des chicanes dans le sens Z à la hauteur M des murs transversaux aux extrémités de ladite cloison, le parcours moyen du flux gazeux peut se décomposer en une composante selon la direction longitudinale X, sur une longueur L, et en une composante selon la direction verticale Z, sur une longueur 4xC, soit au total L + 4xC.

Les valeurs de C et M sont typiquement comprises entre 0,6xH et 0,8xH. Ainsi, avec 3 chicanes, le flux gazeux est un flux tubulaire qui change 8 fois de direction (X/Z-X/Z-X/Z-X/X), chaque chicane apportant un changement de direction dans le sens vertical Z et dans le sens longitudinal X noté " Z-X ", en alternant les directions longitudinales (X) et les directions verticales (Z), la totalité du flux gazeux étant concentrée, à chaque passage de chicane, sur une section droite S correspondant à une hauteur de 0,2xH-0,4xH, c'est à dire 20 à 40 % de la section totale S.

Selon l'invention, par contre, et dans le cas où un même type de cloison creuse est conservé, le flux gazeux moyen suit une trajectoire moyenne qui est, en première approximation et compte tenu de l'absence de chicane verticale, la moyenne arithmétique de la trajectoire la plus courte, soit celle de longueur L, et de la trajectoire la plus longue, soit celle de longueur égale à L + 2xM, c'est à dire ½ (L+L+2xM) ou L+M, à comparer à la trajectoire de l'état de la technique L+4xC, avec C voisin de M.

En outre, typiquement, par un choix approprié desdits éléments assurant ladite déflexion, le flux gazeux de débit D est réparti de manière homogène sur la totalité de la section droite S de ladite cloison dans le plan Y-Z, avec un niveau d'homogénéité de ladite répartition du débit D égal à 0,50.D - 0.125.D /0.25.S, ledit niveau d'homogénéité étant noté "2y.D - 0,5y.D / y.S", "2y.D - 0,5y.D" étant l'étendue de la fraction du débit D correspondant à une fraction y, avec y au plus égal à 0,25, de ladite section droite S, qui est égale au produit de la hauteur ''H" par la largeur "1" constante des cloisons creuses.

Compte tenu du fait que les éléments de déflexion sont orientés dans le sens transversal Y et de la symétrie qui en résulte, la formule donnant le niveau d'homogénéité vaut aussi dans le plan X-Z, la section S étant alors remplacée par la hauteur " H", et y étant alors une fraction de cette hauteur H.

Ladite section droite S étant toujours prise dans le plan Y-Z, et les éléments assurant la déflexion étant dans le sens transversal Y, il est donc possible de représenter, par simulation numérique, la répartition du débit D dans le plan X-Z d'une cloison creuse, comme illustré dans les figures 3 et 4 représentant des coupes ou sections des fours ou cloisons creuses dans le plan X-Z.

La modélisation des flux gazeux est effectuée à partir d'une décomposition du flux gazeux total en un nombre N de filets gazeux élémentaires - par exemple une cinquantaine de filets comme illustré sur les figures 3 et 4, et elle conduit à une visualisation des trajectoires de chacun de ces filets dans le plan X-Z, et donc à la répartition des filets gazeux élémentaires, à la même manière de l'espacement entre des courbes de niveau sur une carte A partir de là, il est aisé de calculer le niveau d'homogénéité réel sur toute fraction " y " de la hauteur H en comptant le nombre " n " de filets élémentaires pour obtenir la fraction n/N correspondant à la fraction de hauteur " y " qui a été fixée à 0.25.

Ce choix de 0,25 et l'expression correspondante du niveau d'homogénéité traduit le niveau d'homogénéité trouvé nécessaire selon l'invention pour obtenir les avantages de l'invention. Il est évident, compte tenu de la loi de la moyenne, que, si la valeur de " y " augmente, le niveau d'homogénéité, plus facile à obtenir, est moindre. Ainsi, le niveau exprimé par " 0,8.D - 0,2.D / 0,4.S " correspond à un niveau d'homogénéité moins élevé que celui exprimé par "0,5.D - 0.125.D / 0.25.S " dans la mesure où, plus la fraction "y" est élevée, plus grande est la probabilité qu'un flux voisin de y.D s'y trouve, l'ensemble du flux D étant par définition présent pour y=1. Inversement, le niveau d'homogénéité augmenterait fortement pour un niveau d'homogénéité tel que " 0,20.D - 0,05.D / 0,10.S" où "y" a une valeur faible, ce niveau d'homogénéité n'étant pas forcément accessible sur une grande portion de longueur L', ni forcément nécessaire pour obtenir une augmentation significative des avantages selon l'invention.

Le niveau d'homogénéité global s'exprime donc en fait par la portion de la surface de paroi creuse, dans le plan X-Z - ou de volume correspondant - où le niveau d'homogénéité atteint au moins un seuil donné fixé à 0,5.D - 0,125.D / 0,25.S.

Selon l'invention, sur au moins un tiers de cette surface, ou, ce qui revient au même, sur un tiers de la longueur L de ladite paroi creuse, au moins ledit niveau d'homogénéité est atteint.

Les moyens selon l'invention permettent de résoudre le problème posé. En effet, d'une part, l'invention assure une meilleure répartition du flux gazeux, et donc une plus grande homogénéité de la température, tout en réduisant la perte de charge, ce qui conduit en définitive à la fois à une production plus homogène, à une réduction des coûts de fonctionnement des fours et à une augmentation de la durée de vie des fours.

### Description des figures

Les figures 1, la, 2, 3 et 3a correspondent aux fours selon l'état de la technique. Les figures 4. 4a, 5. 6 6a, 7a à 7d et 8 correspondent aux fours selon l'invention.

La figure 1 est une vue schématique, en coupe selon le plan X-Z, X étant la direction longitudinale et Z la direction verticale, de la portion de four à feu tournant (1), active simultanément sur 10 chambres (2), chaque chambre étant séparée de la suivant par un mur transversal (32) muni d'une ouverture (320) assurant la circulation du flux gazeux de débit D de l'amont (à droite sur la figure), où de l'air est injecté grâce à une rampe de soufflage (231) munies d'autant de pipes (230) qu'il y a de cloisons creuses (3) longitudinales munies de chicanes (31) (trois chicanes par cloison creuse et par chambre), vers l'aval (à gauche sur la figure) où le flux gazeux est aspiré au moyen d'une rampe d'aspiration (211) dotée d'autant de pipes d'aspiration (210) qu'il y a de cloisons creuses longitudinales.

Des brûleurs (220), positionnés sensiblement au milieu de la série des 10 chambres. portent le flux gazeux amont au niveau de température souhaité, typiquement de l'ordre de 1100°C. Les chambres situées en amont des brûleurs sont des chambres de refroidissement des blocs carbonés, tandis que les chambres en aval des brûleurs sont des chambres de cuisson des blocs carbonés.

Compte tenu de la pression dans le four, comme représenté à la figure la, un flux gazeux (233) peut sortir du four en amont des brûleurs, et un flux gazeux d'air (213) peut pénétrer dans le four an aval des brûleurs. Ainsi, le flux gazeux de débit D circulant dans lesdites cloisons creuses n'est pas un flux de débit constant, compte tenu à la fois de ces flux gazeux (213, 233), et compte tenu de la formation de produits volatils combustibles durant la cuisson des blocs carbonés dans les chambres dans la partie aval du four. Le flux gazeux est un flux d'air (34) en amont des brûleurs (220), et est un flux de gaz de combustion (35) mélangé à un flux d'air incident (213) dans la partie aval du four. ces flux ayant un débit, désigné, de manière générique par " D ".

La figure la représente la courbe de pression dudit flux gazeux de débit D, à l'intérieur desdites cloisons creuses (3). La pression décroît régulièrement de l'amont vers l'aval elle est supérieure à la pression atmosphérique et maximale au niveau du soufflage de l'air par les pipes (230), elle est voisine à la pression atmosphérique juste en amont des brûleurs (220), où est implanté un capteur de pression (234), elle est inférieure à la pression atmosphérique et minimale au niveau de l'aspiration des gaz de combustion par les pipes d'aspiration (210).

La figure 2 représente une vue en perspective. partiellement éclatée, de la partie amont de la série de chambres actives, permettant d'observer, dans le sens transversal Y, pour une même chambre (2), l'alternance de cloisons chauffantes creuses (3) et d'alvéoles (4) contenant l'empilement des blocs carbonés (40). Chaque cloison creuse (3) est limitée dans le plan X-Z par deux parois verticales (38), et contient trois chicanes (31), est munie d'ouvreaux (30) dans lesquels peuvent être introduites les pipes de soufflage (230) comme représenté sur la figure, ou d'aspiration (210), les injecteurs des brûleurs (220), ou divers moyens de mesure. Au droit des ouvreaux (30) se trouvent les puits (38). c'est-à-dire l'espace intérieur de ladite cloison dépourvue d'obstacle de façon à pouvoir y introduire les dispositifs précités (pipes de soufflage par exemple). Les chambres (2) successives, dont deux sont représentées sur la figure, sont séparées par un mur (32). doté, au niveau desdites cloisons creuses (3), d'ouvertures (320) permettant la circulation du flux gazeux d'amont vers l'aval. dans le sens X'-X.

La figure 3 représente une cartographie du flux gazeux, obtenu par simulation numérique, décomposé en cinquante filets élémentaires (6), dans une cloison creuse selon l'état de la technique représentée à la figure 3a, munie de 3 chicanes (31) et d'un certain nombre d'entretoises (33) maintenant un écartement constant entre les parois (38) de ladite cloison. La figure 3a ont été portés la longueur L et la hauteur H d'une cloison creuse pour une chambre donnée, la hauteur C d'une chicane, et la hauteur M du mur (32) à chaque extrémité de la cloison.

Les figures 4 et 4a sont analogues aux figures 3 et 3a mais sont relatives à l'invention. Il est aisé de vérifier, sur la figure 4, que le niveau d'homogénéité défini par 0,50.D - 0,125.D / 0,25.S est atteint sur la longueur L', entre les abscisses X₁ et X₂. On distingue, sur la figure 4 où le flux gazeux se déplace de gauche à droite :
- une première portion, notée A, de longueur inférieure à L/2, et de préférence inférieure à L/3 comprenant des moyens (entretoises notamment) pour transformer un flux initial de section So en un flux de section S s'étendant sur toute la section creuse et ayant ledit niveau d'homogénéité, grâce à la formation d'une dizaine de fractions de flux (7);
- une seconde portion, notée B, de longueur au moins égale à L/3 et de préférence au moins égale à L/2, où ledit niveau d'homogénéité est partout atteint :

- une troisième portion, notée C, de longueur aussi réduite que possible, où le flux gazeux se reconcentre, ledit niveau d'homogénéité n'est pas atteint car il peut y avoir localement des concentrations de flux qui peuvent se situer hors de la plage 0,50 D et 0.125.D pour une fraction de la section de 0,25.S.

La figure 5, correspondant à une seconde modalité de l'invention, est une vue schématique partielle, en coupe dans le plan X-Z, du flux gazeux sur une mème succession de cloisons creuses de chambres simultanément actives pour un même feu tournant, dans le cas où les chambres ne sont pas séparées par un mur transversal Le flux gazeux conserve une section S sensiblement constante sur l'ensemble de son parcours, un moyen de répartition (232) étant utilisé en amont dudit feu tournant, de manière à injecter, grâce à des fentes ou ouvertures transversales (2320), un flux gazeux, sous forme d'une dizaine de fractions de flux (7), ayant ledit niveau d'homogénéité, un autre moyen de répartition (212) étant utilisé en aval dudit feu tournant, de manière a aspirer ledit flux gazeux par des fentes ou ouvertures transversales (2120) sans alterer ledit niveau d'homogénéité. Seuls les flux gazeux dans les cloisons creuses aux deux extrémités ont été représentés. Le flux gazeux est constitué d'un ensemble de fractions de flux (7), formant un flux tubulaire (50) sensiblement orienté selon l'axe longitudinal X'-X.

La figure 6 correspond à la figure 1, après modification selon la figure 5, notamment suppression des murs transversaux (32), et introduction des moyens de répartition (212, 232). N'ont pas été représentés sur cette figure des moyens pour assurer, au niveau des brûleurs (220), un chauffage homogène dudit flux gazeux. La figure 6a, analogue à la figure 1a, représente la courbe de pression statique dudit flux gazeux, dans un four selon avec l'état de la technique (courbe I), et dans un four selon l'invention (courbe II & III), la courbe II correspondant au cas où les chambres sont séparées par des murs transversaux (32) présentant un orifice (320) de passage du flux gazeux, alors que la courbe III correspond au cas des figures 5 et 6 où le flux gazeux conserve, d'amont en aval, sensiblement la mème section S.

Les figures 7a à 7d illustrent, en coupe dans le plan X-Z, des entretoises ou éléments assurant la déflexion dudit flux gazeux, ou des filets gazeux (6) qui s'écoulent autour desdites entretoises (33a, 33b, 33c, 33d), certaines (33c et 33d) étant de forme oblongue avec un grand axe (330), pour faciliter l'écoulement du flux gazeux et réduire sa perte de charge.

La figure 8 illustre la cas où, de manière à diminuer encore la perte de charge, des éléments de forme oblongue (33c, 33d) sont utilisés et orientés, de façon à ce que l'orientation du grand axe (330) desdites entretoises coïncide avec la direction du flux gazeux, en particulier dans le cas où lesdites chambres sont séparées par des murs (32) munis d'orifices ou ouvertures (320) assurant le passage dudit flux gazeux d'une chambre à une autre.

### Description détaillée de l'invention

Selon une première modalité de l'invention, illustrée notamment aux figures 4 et 4a, ledit four (1) comprend des chambres séparées par un mur transversal (32) présentant des ouvertures de section So (320) assurant le passage dudit flux gazeux (34, 35) d'une cloison à la cloison suivante, et dans lequel chaque cloison comprend, à sa partie amont, un moyen pour obtenir, à partir d'un flux initial de débit D de section So, un flux de section S > So ayant ledit niveau d'homogénéité au moins égal à 0,50.D - 0,125.D / 0.25.S. Selon cette modalité, ledit conduit (5) n'est pas de section constante, sa section valant So, au niveau de chaque mur transversal (32), et S >> So dans chaque cloison creuse proprement dite.

Ledit moyen transforme. sur une distance inférieure à L/2, L étant la longueur de ladite cloison, un flux gazeux de débit D et de section initiale So à l'entrée amont de ladite cloison, en un flux de section S au moins égale à 3.So, et présentant ledit niveau d'homogénéité. De préférence, ladite distance est inférieure à L/3. Sur la figure 4, ledit moyen se trouve sur la partie notée " A ".

Chaque cloison peut comprendre, dans sa partie supérieure, un ou plusieurs ouvreaux (30), qui peuvent être obturés par un couvercle (36) et qui donnent accès à des puits (37).

Selon l'invention, ledit moyen pour obtenir ledit flux gazeux de débit D et de section S présentant ledit niveau d'homogénéité est constitué d'éléments diviseurs, ou entretoises, (33) divisant, en un nombre d'étapes variant de 2 à 4, ledit flux initial de section So, comme représenté aux figures 4 et 4a, en une dizaine de fractions de flux (7). Sur la figure 4a, on peut, à titre indicatif, considérer 3 étapes pour diviser le flux initial So : la première comprenant 2 entretoises ou éléments (330), la seconde comprenant 6 entretoises ou éléments (331), la troisième comprenant 10 entretoises ou éléments (332), ces 10 entretoises ou éléments constituant un front en aval duquel - à droite duquel sur la figure 4a - ledit niveau d'homogénéité est obtenu. Le flux initial So est ainsi divisé en 11 fractions de flux (7) sur l'ensemble de la section S.

Selon une autre modalité de l'invention, comme représenté aux figures 5 et 6, ledit conduit (5) est de section constante, lesdits murs (32) présentant des ouvertures (320) ayant sensiblement ladite section S, dans le plan Y-Z, de manière à former des conduits (5) de section S sensiblement constante, d'amont en aval, sur l'ensemble des cloisons creuses (3) simultanément actives pour ledit feu, dans lequel ledit niveau d'homogénéité est obtenu par un moyen de répartition amovible (232) introduit, en amont dudit feu tournant, à l'extrémité amont dudit conduit (5), de manière à injecter dans chaque conduit (5) ledit flux gazeux avec ledit niveau d'homogénéité, sous forme d'une dizaine de fractions de flux (7) - 8 fractions illustrées sur la figure 5.

En outre, il peut être avantageux, pour conserver ledit niveau d'homogénéité sur la plus grande longueur possible de conduit (5) d'utiliser un moyen de répartition amovible (212) également en aval dudit feu tournant, à l'extrémité aval dudit conduit (5) formé par la succession de cloisons creuses (3) actives pour ledit feu, de manière à aspirer ledit flux gazeux sans perturber en amont ledit niveau d'homogénéité dudit flux gazeux.

Selon l'invention, ledit moyen de répartition (212. 232) peut être une enceinte ou un panneau de répartition parallélépipédique (232), de section plane horizontale, dans le plan X-Y, choisie pour que ladite enceinte puisse être introduite verticalement dans ledit puits (37) de ladite cloison (3) ou entre deux chambres, et de section plane verticale dans le plan Y-Z légèrement inférieur à ladite section S de ladite cloison dans le plan Y-Z, ayant une face parallèle au plan Y-Z munie d'ouvertures (2320) à géométrie calculée, soit pour injecter ledit flux gazeux, sous forme de fractions de flux (7), avec ledit niveau d'homogénéité en amont dudit conduit (5), ou pour aspirer ledit flux gazeux en aval dudit conduit (5).

Quelle que soit la modalité de l'invention, ledit moyen pour conserver un flux gazeux de débit D ayant ledit niveau d'homogénéité sur ladite section S comprend une pluralité d'éléments ou entretoises (33) fixés aux dites parois latérales (38) et réparties, en fonction des résultats de la simulation numérique, de manière sensiblement homogene a la surface des dites parois latérales (38) dans le plan X-Z de ladite cloison ou dudit conduit, en nombre suffisant pour assurer ledit écartement constant desdites parois latérales (38), de façon à diviser ledit flux gazeux en un nombre de fractions de flux (7) variant de 3 à 20 régulièrement réparties sur toute ladite section S, et à assurer pour lesdites fractions un écoulement à orientation prédéterminée, éventuellement selon ledit sens long X du four, de manière à avoir un écoulement sensiblement tubulaire (50) sur tout ou partie du conduit (5) selon la modalité de l'invention.

Selon la première modalité de l'invention, illustrée à la figure 4, on observe, sur toute section S, une dizaine de fractions de flux (7) dans la partie notée " B " de longueur L' sur laquelle ledit niveau d'homogénéité est atteint, chaque fraction de flux (7) pouvant regrouper plusieurs filets élémentaires (6) représentés en trait continu à la figure 4.

En ce qui concerne la seconde modalité, elle a été illustrée schématiquement à la figure 5 avec également une dizaine de fractions de flux (7), bien que les entretoises n'aient pas été indiquées sur la figure.

Il peut être avantageux que lesdits éléments ou entretoisès (33) soient profilés de manière à diminuer la perte de charge dudit flux gazeux, tout en assurant les autres fonctions requises visant à maintenir un écartement constant entre lesdites parois latérales (38), et à obtenir ou conserver pour ledit flux gazeux ledit niveau d'homogénéité prédéterminé sur ladite section S.

Les figures 7a à 7d illustrent, en coupe dans le plan X-Z, différents profils d'entretoises ou éléments (33a, 33b, 33c, 33d), certaines (33c et 33d) étant de forme oblongue avec un grand axe (330), pour faciliter la pénétration du flux gazeux et réduire sa perte de charge. La perte de charge P sera a priori dans l'ordre suivant : P₃₃ₐ > P_{33b} >P_{33c} et P_{33d}.

Il peut être également avantageux, de manière à diminuer encore la perte de charge, d'utiliser des éléments de forme oblongue (33c, 33d) et de les orienter, comme illustré à la figure 8, de façon à ce que l'orientation du grand axe (330) desdites entretoises coïncide avec la direction du flux gazeux, en particulier dans le cas où lesdites chambres sont séparées par des murs (32) munis d'orifices ou ouvertures (320) assurant le passage dudit flux gazeux d'une chambre à une autre.

### Exemple de réalisation

On a modélisé puis construit un four (1), du type de celui représenté à la figure 1, et comprenant des cloisons creuses selon les figures 4 et 4a de l'invention, construites avec des briques et entretoises en matériau réfractaire. La figure 4a constitue le plan de construction de la cloison creuse (3), à la manière d'un mur de briques, les éléments hachurés s'étendant transversalement (direction Y-Y') sur toute la largeur (0,5 m) de ladite cloison - largeur qui comprend 0,3m de veine gazeuse et 2 x 0,1m d'épaisseur de la cloison creuse. L'échelle des figures 4 et 4a est donnée par L = 4,178 m, et par l'épaisseur de chaque brique en matériau réfractaire = 91,5 mm.

Préalablement à la construction du four, la modélisation des écoulements du flux gazeux dans les cloisons creuses a été réalisée en divisant le flux total en une cinquantaine de flux élémentaires ou filets gazeux (6), la représentation d'une configuration selon l'invention obtenue par ladite modélisation a conduit à la figure 4 où la trajectoire de chaque filet gazeux (6) est représentée. Ladite modélisation a été effectuée à l'aide de moyens informatiques connus en eux-mêmes.

Sur la figure 4, on distingue 3 zones, notées A, B et C, le flux gazeux s'écoulant de gauche à droite :
- la zone A correspond à la formation d'un flux gazeux de section S présentant ledit niveau d'homogénéité, à partir d'un flux gazeux de section So << S,
- la zone B correspond à un écoulement sensiblement tubulaire dudit flux gazeux, qui présente ledit niveau d'homogénéité (avec y = 0,25) sur une longueur L' de la cloison,
- la zone C correspond à la partie où le flux gazeux se reconcentre, passant d'une section S à une section So, au passage du mur entre deux chambres successives.

### Avantages de l'invention

Le four selon l'invention permet effectivement de résoudre le problème posé : que ce soit la constance de qualité des blocs carbonés, la consommation énergétique du four, ou encore la durée de vie du four, sur tous ces plans, la présente invention apporte une amélioration aux fours existants selon l'état de la technique.

La consommation énergétique du four est significativement réduite à la fois grâce à une meilleure homogénéité de la température, ce qui évite les surchauffes locales inutiles, et à cause d'une moindre perte de charge (voir figure 6a).

Le gain global, tant en ce qui concerne la consommation énergétique du four et la consommation de réfractaires, est d'au moins 10 %, ce qui est considérable dans ce type d'industrie.

## Revendications

1. Four à feu tournant (1) à chambres de type ouvert (2) pour la cuisson de blocs carbonés (40) comprenant, dans le sens long X du four, une succession de chambres (2) séparées par des murs transversaux (32) munis d'ouvertures (320), chacune des chambres comprenant, dans le sens travers Y du four, une alternance de cloisons creuses (3) assurant la circulation d'un flux gazeux de réchauffage (35) de gaz de combustion ou un flux gazeux d'air de refroidissement (34), et d'alvéoles (4) contenant les blocs carbonés (40) à cuire, chacune desdites cloisons creuses (3) d'une chambre (2) étant en communication avec une cloison d'une chambre en amont et/ou une cloison d'une chambre en aval, de manière à former un conduit (5) assurant la circulation dudit flux gazeux (34,35), d'amont en aval, dans le sens long X sur l'ensemble des chambres simultanément en activité pour ledit feu tournant, chacune desdites cloisons d'une chambre comprenant, dans le plan X-Z, deux parois latérales verticales (38), et, dans le sens travers Y, des éléments assurant la déflexion dudit flux gazeux parcourant ladite cloison et maintenant un écartement constant desdites parois latérales (38), **caractérisé en ce que** chaque cloison creuse (3) comprend un moyen pour conserver, sur au moins un tiers de la longueur L de ladite cloison, un flux gazeux de débit D réparti, sur la totalité de la section droite S de ladite cloison creuse (3) dans le plan Y-Z, avec une homogénéité telle que, quelle que soit la fraction y de la section considérée, le débit dans cette fraction de section y.S est compris entre 2y.D et 0,5y.D, la valeur de y étant au plus égale à 0,25, ledit moyen comprenant une pluralité d'éléments ou entretoises (33) fixés aux dites parois latérales (38) et réparties de manière homogène à la surface des dites parois latérales (38) dans le plan X-Z de ladite cloison ou dudit conduit, en nombre suffisant pour assurer ledit écartement constant desdites parois latérales (38), de façon à diviser ledit flux gazeux en un nombre de fractions de flux variant de 3 à 20 régulièrement réparties sur toute ladite section S, et à assurer pour lesdites fractions un écoulement à orientation prédéterminée, éventuellement selon ledit sens long X du four.

2. Four selon la revendication 1, comprenant des chambres séparées par un mur transversal (32) présentant des ouvertures de section So (320) assurant le passage dudit flux gazeux (34, 35) d'une cloison à la cloison suivante, et dans lequel chaque cloison comprend, à sa partie amont, un moyen pour obtenir, à partir d'un flux initial de débit D de section So, un flux de section S > So ayant une homogénéité telle que, quelle que soit la fraction y de la section considérée, le débit dans cette fraction de section y.S est compris entre 2y.D et 0,5y.D, la valeur de y étant au plus égale à 0,25.

3. Four selon la revendication 2 dans lequel ledit moyen transforme, sur une distance inférieure à la demi-longueur L/2 de ladite cloison, un flux gazeux de débit D et de section initiale So à l'entrée amont de ladite cloison, en un flux de section S au moins égale à 3.So, et présentant ledit niveau d'homogénéité.

4. Four selon la revendication 2 dans lequel ledit moyen pour obtenir ledit flux gazeux de débit D et de section S présentant ledit niveau d'homogénéité est constitué d'éléments diviseurs, ou entretoises, divisant, en un nombre d'étapes variant de 2 à 4, ledit flux initial de section So.

5. Four selon la revendication 1 dans lequel ledit conduit est de section constante, lesdits murs (32) présentant des ouvertures (320) ayant sensiblement ladite section S, dans le plan Y-Z, de manière à former des conduits (5) de section S sensiblement constante par la succession de cloisons creuses (3) simultanément actives pour ledit feu, dans lequel ledit niveau d'homogénéité est obtenu par un moyen de répartition amovible introduit, en amont dudit feu tournant, à l'extrémité amont dudit conduit (5), de manière à injecter dans chaque conduit (5) ledit flux gazeux avec ledit niveau d'homogénéité.

6. Four selon la revendication 5 dans lequel ledit niveau d'homogénéité est obtenu, en outre, en utilisant ledit moyen de répartition amovible introduit, en aval dudit feu tournant, à l'extrémité aval dudit conduit (5) formé par la succession de cloisons creuses (3) actives pour ledit feu, de manière à aspirer ledit flux gazeux sans perturber en amont ledit niveau d'homogénéité dudit flux gazeux.

7. Four selon une quelconque des revendications 5 et 6 dans lequel ledit moyen de répartition est une enceinte ou un panneau de répartition parallélépipédique (232), de section plane horizontale, dans le plan X-Y, choisie pour que ladite enceinte puisse être introduite verticalement dans ledit puits (37) de ladite cloison (3) ou entre deux chambres, et de section plane verticale dans le plan Y-Z légèrement inférieur à ladite section S de ladite cloison dans le plan Y-Z, ayant une face parallèle au plan Y-Z munie d'ouvertures (2320) à géométrie calculée, soit pour injecter ledit flux gazeux avec ledit niveau d'homogénéité en amont dudit conduit (5), ou pour aspirer ledit flux gazeux en aval dudit conduit (5).

8. Four selon une quelconque des revendications 1 à 4 dans lequel lesdits éléments ou entretoises (33) sont profilés de manière à diminuer la perte de charge dudit flux gazeux, tout en assurant les autres fonctions requises visant à maintenir un écartement constant entre lesdites parois latérales (38), et à obtenir ou conserver pour ledit flux gazeux ledit niveau d'homogénéité prédéterminé sur ladite section S.

## Claims

1. Ring furnace (1) with open type sections (2) for baking carbonaceous blocks (40) comprising, along the longitudinal X direction of the furnace, a series of sections (2) separated by headwalls (32) provided with openings (320), each section comprising an alternation of hollow walls (3) along the transverse Y direction of the furnace, through which a heating gas flow (35) consisting of combustion gas or a cooling air flow (34) circulates, alternating with pits (4) containing carbonaceous blocks (40) to be baked, each of the said hollow walls (3) in a section (2) being in communication with a wall in an upstream section and/or a wall in a downstream section, so as to form a conduit (5) through which the said gas flow (34, 35) circulates from the upstream side to the downstream side, in the X longitudinal direction on all sections simultaneously active in the revolving fire of said ring furnace, each of the said walls of a section comprising two vertical lateral partitions (38) in the X-Z plane, and elements in the transverse Y direction for deflecting the said gas flow passing through the said wall and maintaining a constant separation between the said lateral partitions (38), **characterized in that** each hollow wall (3) comprises a means of maintaining, over at least a third of the length L of said wall, a gas flow D uniformly distributed over the entire straight cross-section S of the said hollow wall (3) in the Y-Z plane, with a degree of uniformity such that the flow in the fraction y with cross-section y.S is between 2y.D and 0.5y.D, regardless of the fraction y of the cross-section considered, and in which y is not more than 0.25, the said means comprising a plurality of elements or tie beams (33) fixed to the said lateral partitions (38) and uniformly distributed in the X-Z plane of the said wall or the said conduit at the surface of the said lateral partitions (38), in a sufficient number to enable the said constant separation of the said lateral partitions (38) so as to divide the said gas flow into a number of flow fractions varying from 3 to 20 uniformly distributed over the entire said cross-section S, and to control a flow with a predetermined orientation for each of the said fractions, possibly along the said X longitudinal direction of the furnace.

2. Furnace according to claim 1, comprising sections separated by a headwall (32) with openings with cross-section So (320) through which the said gas flow (34, 35) passes from one wall to the next wall, and in which the said wall comprises a means in its upstream part for obtaining a flow with cross-section S > So, starting from an initial flow D with cross-section So, with a uniformity such that regardless of the fraction y of the wall considered, the flow in this fraction with cross-section y.S is between 2y.D and 0.5y.D, the value of y being equal to not more than 0.25.

3. Furnace according to claim 2, in which the said means transforms, over a distance equal to half the length L of the said wall, a gas flow D with an initial cross-section So at the upstream entry to the said wall, into a flow with a cross-section S equal to at least 3.So and with the said degree of homogeneity.

4. Furnace according to claim 2, in which the said means of obtaining the said gas flow D with cross-section S and the said degree of homogeneity is composed of dividing elements or tie beams, dividing the said initial flow with cross-section So through a number of steps varying from 2 to 4.

5. Furnace according to claim 1 in which the said conduit has a constant cross-section, the said walls (32) having openings (320) with approximately the said cross-section S in the Y-Z plane, in order to form conduits (5) with an substantially constant cross-section S by a series of hollow walls (3) simultaneously active in the said fire, in which the said degree of homogeneity is achieved by a removable distribution means inserted upstream of the said revolving fire at the upstream end of the said conduit (5) in order to inject the said gas flow with the said degree of homogeneity into each conduit (5).

6. Furnace according to claim 5, in which the said degree of homogeneity is further achieved using the said removable distribution means inserted downstream of the said revolving fire, at the downstream end of the said conduit (5) formed by the series of hollow walls (3) active for the said fire, in order to suck up the said gas flow without disturbing the said degree of homogeneity of the said gas flow on the upstream side.

7. Furnace according to any one of claims 5 and 6, in which the said distribution means is a containment or a parallelepiped shaped distribution panel (232) with a plane horizontal cross-section in the X-Y plane, chosen such that the said containment can be inserted vertically in the said shaft (37) of the said wall (3) or between two sections, and with a plane vertical cross-section in the Y-Z plane slightly smaller than the said cross-section S of the said wall in the Y-Z plane, having a surface parallel to the Y-Z plane provided with openings (2320) with a geometry calculated either to inject the said gas flow with the said degree of homogeneity on the upstream side of the said conduit (5), or to suck up the said gas flow on the downstream side of the said conduit (5).

8. Furnace according to either of claims 1 and 4, in which the said elements or tie beams (33) are profiled so as to reduce the pressure loss in the said gas flow, while providing other required functions in order to maintain a constant separation between the said lateral partitions (38) and to achieve or maintain the said predetermined degree of homogeneity for the gas flow over the said cross-section S.

## Patentansprüche

1. Ringkammerofen (1) mit offen ausgebildeten Kammern (2) zum Brennen von Kohlenstoffblöcken (40), mit in Längsrichtung X des Ofens aufeinanderfolgenden Kammern (2), die durch mit Öffnungen (320) versehene Quermauern (32) getrennt sind, wobei jede der Kammern in Querrichtung Y des Ofens abwechselnd Hohlkammern (3) für die Zirkulation eines erwärmenden Gasstroms (35) aus Verbrennungsgasen oder eines Gasstroms aus Kühlluft (34) und Zellen (4) mit den zu brennenden Kohlenstoffblöcken (40) aufweist, wobei jede der Hohlwände (3) einer Kammer (2) mit einer Wand einer oberhalb gelegenen Kammer und/oder einer Wand einer unterhalb gelegenen Kammer verbunden ist, so dass ein Kanal (5) gebildet wird, der die Zirkulation des Gasstroms (34, 35) von oben nach unten in Längsrichtung X über allen gleichzeitig aktiven Kammern für die Ringkammer sicherstellt, wobei jede der Wände einer Kammer in der XZ-Ebene zwei vertikale Seitenwände (38) und in Querrichtung Y Elemente aufweist, welche die Ablenkung des die Wand durchströmenden Gasstroms bewirken und die Seitenwände (38) in konstantem Abstand halten, **dadurch gekennzeichnet, dass** jede Hohlwand (3) ein Mittel aufweist, um zumindest auf einem Drittel der Länge L der Wand einen Gasstrom mit der Durchflussmenge D beizubehalten, der mit einer solchen Gleichmäßigkeit über den gesamten Querschnitt S der Hohlwand (3) in der YZ-Ebene verteilt ist, dass, gleich wie groß der Anteil y des betrachteten Querschnitts ist, die Durchflussmenge in diesem Querschnittsanteil y.S zwischen 2y.D und 0,5y.D liegt, wobei der Wert von y höchstens gleich 0,25 ist, wobei das Mittel eine Vielzahl von Elementen oder Abstandsstücken (33) aufweist, die an den Seitenwänden (38) befestigt und an der Oberfläche der Seitenwände (38) in der XZ-Ebene der Wand oder des Kanals gleichmäßig und in ausreichender Zahl verteilt sind, um den konstanten Abstand der Seitenwände (38) sicherzustellen, so dass der Gasstrom in eine zwischen 3 und 20 schwankende Zahl gleichmäßig über den gesamten Querschnitt S verteilter Teilströme zerteilt und für die Teilströme ein Fließen in eine vorbestimmte Richtung gesichert wird, eventuell in Längsrichtung X des Ofens.

2. Ofen nach Anspruch 1 mit Kammern, die durch eine Querwand (32) getrennt sind, welche Querwand Öffnungen So (320) mit einem Querschnitt So aufweist, die die Überführung des Gasstroms (34, 35) von einer Wand zur nächsten Wand gewährleisten, und in welcher jede Wand an ihrem oberen Bereich ein Mittel aufweist, um aus einem Ausgangsstrom mit einer Durchflussmenge D und einem Querschnitt So einen Strom mit einem Querschnitt S > So zu gewinnen, der eine solche Gleichmäßigkeit besitzt, dass, gleich wie groß der Anteil y des betrachteten Querschnitts ist, die Durchflussmenge in diesem Querschnittsanteil y.S zwischen 2y.D und 0,5y.D liegt, wobei der Wert von y höchstens gleich 0,25 ist.

3. Ofen nach Anspruch 2, bei dem das Mittel den Gasstrom mit der Durchflussmenge D und dem Ausgangsquerschnitt So am oberen Eintritt der Wand auf einer kleineren Strecke als die halbe Länge L/2 der Wand in einen Strom umwandelt, der einen Querschnitt S von mindestens 3.So hat und den genannten Gleichmäßigkeitsgrad aufweist.

4. Ofen nach Anspruch 2, bei dem das Mittel zur Gewinnung des Gasstroms mit der Durchflussmenge D und dem Querschnitt S und dem genannten Gleichmäßigkeitsgrad aus Trennelementen oder Abstandsstücken besteht, die in Schritten, deren Zahl zwischen 2 und 4 schwankt, den Ausgangsstrom mit dem Querschnitt So zerteilen.

5. Ofen nach Anspruch 1, bei dem der Kanal konstanten Querschnitts ist, wobei die Mauern (32) Öffnungen (320) aufweisen, die in der YZ-Ebene weitgehend den Querschnitt S haben, so dass durch die aufeinanderfolgenden, gleichzeitig aktiven Hohlwände (3) Kanäle (5) mit einem weitgehend konstanten Querschnitt S für die Ringkammer gebildet werden, in denen der genannte Gleichmäßigkeitsgrad durch ein herausziehbares Verteilungsmittel erzielt wird, das oberhalb der Ringkammer am oberen Ende des Kanals (5) eingeführt wird, so dass der Gasstrom mit dem genannten Gleichmäßigkeitsgrad in jeden Kanal (5) eingeblasen wird.

6. Ofen nach Anspruch 5, bei dem der genannte Gleichmäßigkeitsgrad außerdem dadurch erzielt wird, dass das herausziehbare Verteilungsmittel unterhalb der Ringkammer am unteren Ende des durch die aktiven Hohlwände (3) gebildeten Kanals (5) für die Kammer eingeführt wird, so dass der Gasstrom abgesaugt wird, ohne den genannten Gleichmäßigkeitsgrad des Gasstroms im oberen Bereich zu beeinträchtigen.

7. Ofen nach einem der Ansprüche 5 oder 6, bei dem das Verteilungsmittel eine parallelepipedförmige Verteilungssäule oder -platte (232) ist, mit einem flach ausgebildeten horizontalen Querschnitt in der XY-Ebene, der so gewählt ist, dass die Säule vertikal in den Schacht (37) der Wand (3) oder zwischen zwei Kammern eingeführt werden kann, und einem flach ausgebildeten vertikalen Querschnitt in der YZ-Ebene, der geringfügig kleiner ist als der Querschnitt S der Wand in der YZ-Ebene, und mit einer zur YZ-Ebene parallel verlaufenden Frontseite, welche mit Öffnungen (2320) berechneter Geometrie versehen ist, um den Gasstrom mit dem genannten Gleichmäßigkeitsgrad entweder oberhalb des Kanals (5) einzublasen oder den Gasstrom unterhalb des Kanals (5) abzusaugen.

8. Ofen nach einem der Ansprüche 1 bis 4, bei dem die Elemente oder Abstandsstücke (33) so profiliert sind, dass der Druckverlust des Gasstroms bei gleichzeitiger Sicherung der weiteren notwendigen Funktionen zum Halten des konstanten Abstands zwischen den Seitenwänden (38) reduziert und für den Gasstrom der vorbestimmte Gleichmäßigkeitsgrad auf dem Querschnitt S erzielt oder beibehalten wird.
